# EUROPÄISCHE PATENTANMELDUNG

(11) **EP 2 792 258 A1**
(43) Veröffentlichungstag der Anmeldung: **22.10.2014**
(21) Anmeldenummer: 13163998.1
(22) Anmeldetag: 16.04.2013
(51) Int. Cl.: A41D 13/00, A41D 13/12

(54) **Krankenpflegerjacke**

(71) Anmelder: Funke Medical AG, 46348 Raesfeld (DE)
(72) Erfinder: Funke Andreas, 46348 Raesfeld (DE)
(74) Vertreter: Rohmann, Michael

(57) **Zusammenfassung**

Krankenpflegerjacke als Hilfsmittel zum Bewegen von Patienten, insbesondere zum Umbetten oder Umsetzen von Patienten, wobei die Jacke ein die Brust des Krankenpflegers bedeckendes Brustteil (1) und ein den Rücken des Krankenpflegers bedeckendes Rückenteil (2) aufweist. Brustteil und Rückenteil sind fest miteinander verbunden. Es sind zumindest zwei Haltegurte (3) vorgesehen, die sich jeweils von unten nach oben über das Brustteil, insbesondere bis in die Schulterbereiche der Jacke erstrecken. Jeder Haltegurt ist an der Jacke fixiert. Jeder Haltegurt weist zumindest einen Handgriff (5) für einen Patienten bzw. für die Hand eines Patienten auf.

## Beschreibung

Die Erfindung betrifft eine Krankenpflegerjacke, wobei die Jacke ein die Brust des Krankenpflegers bedeckendes Brustteil und ein den Rücken des Krankenpflegers bedeckendes Rückenteil aufweist, wobei Brustteil und Rückenteil fest miteinander verbunden sind. - Bei der erfindungsgemäßen Krankenpflegerjacke handelt es sich um ein Oberbekleidungsstück für Krankenpfleger bzw. für Krankenpflegerinnen. Statt Krankenpfleger bzw. Krankenpflegerin wird nachfolgend auch kurz der Begriff Pfleger verwendet. Anstelle des Begriffes Krankenpflegerjacke wird nachfolgend auch verkürzt der Begriff Jacke verwendet. Brustteil meint im Rahmen der Erfindung den vorderen Teil der Jacke, wobei das Brustteil in der Regel nicht lediglich die Brust, sondern auch den Bauch des Pflegers überdeckt.

Krankenpflegerjacken der eingangs genannten Art sind aus der Praxis in verschiedenen Ausführungsformen bekannt. - Ein besonderes Problem für Krankenpfleger stellt das Bewegen von Patienten, insbesondere das Umbetten oder Umsetzen von Patienten dar. Dabei ergreift der Krankenpfleger normalerweise die Arme des Patienten und hebt den Patienten zum Transfer bzw. zum Umbetten oder Umsetzen an. Dadurch wird der Rücken des Krankenpflegers erheblich belastet. Das führt häufig zu späteren langwierigen Rückenproblemen bei den Krankenpflegern.

Der Erfindung liegt das technische Problem zugrunde, eine Krankenpflegerjacke der eingangs genannten Art anzugeben, mit der das vorstehend beschriebene Problem effektiv beseitigt bzw. zumindest deutlich reduziert werden kann.

Zur Lösung dieses technischen Problems lehrt die Erfindung eine Krankenpflegerjacke als Hilfsmittel zum Bewegen bzw. zum Transfer von Patienten, insbesondere zum Umbetten oder Umsetzen von Patienten, wobei die Jacke ein die Brust des Krankenpflegers bedenkendes Brustteil und ein den Rücken des Krankenpflegers bedeckendes Rückenteil aufweist, wobei Brustteil und Rückenteil fest miteinander verbunden sind, wobei zumindest zwei Haltegurte vorgesehen sind, die sich jeweils von unten nach oben über das Brustteil, insbesondere bis in die Schulterbereiche der Jacke erstrecken, wobei jeder Haltegurt an der Jacke fixiert ist und wobei jeder Haltegurt am Brustteil der Jacke zumindest einen Handgriff für einen Patienten bzw. für die Hand eines Patienten aufweist. - Patient meint im Rahmen der Erfindung insbesondere eine kranke und/oder behinderte Person, die in ihrer Mobilität eingeschränkt ist.

Der Erfindung liegt die Erkenntnis zugrunde, dass mit der erfindungsgemäßen Krankenpflegerjacke für den Krankenpfleger ein besonders einfacher und rückenschonender Transfer von Patienten möglich ist. Der zu bewegende Patient kann mit seinen Händen die Handgriffe der Haltegurte einfach und problemlos ergreifen und dadurch findet beim Transfer bzw. beim Umbetten oder dergleichen des Patienten eine funktionssichere Kraftverteilung statt, so dass der Rücken des Pflegers beim Transfer nicht erheblich belastet wird.

Es liegt im Rahmen der Erfindung, dass das Brustteil und das Rückenteil der Jacke an ihren Seiten miteinander verbunden sind und zweckmäßigerweise auch in den beiden Schulterbereichen der Jacke miteinander verbunden sind. Es liegt fernerhin im Rahmen der Erfindung, dass die Jacke zwei Ärmel sowie einen Kragen aufweist. - Dass jeder Haltegurt an der Jacke fixiert ist, meint im Rahmen der Erfindung insbesondere, dass die Haltegurte mit der Jacke vernäht sind.

Weiterhin liegt es im Rahmen der Erfindung, dass das Brustteil eine vom Hals des Pflegers bzw. vom Kragen aus abwärts verlaufende Verschlussöffnung aufweist, die mit zumindest einem Befestigungselement verschließbar ist. Das Brustteil ist also vom Hals bzw. vom Kragen abwärts zu öffnen bzw. zu verschließen. Es liegt dabei im Rahmen der Erfindung, dass sich die Verschlussöffnung bis zum unteren Ende des Brustteils erstreckt und vorzugsweise mittig im Brustteil angeordnet ist. Als Befestigungselement zum Öffnen und zum Schließen der Verschlussöffnung ist bevorzugt ein Reißverschluss vorgesehen. Grundsätzlich können aber auch andere Befestigungselemente wie Knöpfe oder dergleichen eingesetzt werden.

Nach besonders bevorzugter Ausführungsform der Erfindung ist ein im Bauchbereich oder im Hüftbereich des Krankenpflegers über das Brustteil und das Rückenteil der Jacke umlaufender Fixierungsgurt vorhanden, der mittels zumindest eines Verschlusselementes verschließbar ist. Der Fixierungsgurt läuft gleichsam quer zur Wirbelsäule des Pflegers um und ist bevorzugt quer zu den Haltegurten und/oder quer zur Verschlussöffnung angeordnet. Zweckmäßigerweise erstrecken sich die Haltegurte von dem Fixierungsgurt bis in die Schulterbereiche der Jacke. - Vorzugsweise ist das Verschlusselement des Fixierungsgurtes an der Verschlussöffnung des Brustteils bzw. vor der Verschlussöffnung des Brustteils angeordnet. Empfohlenermaßen handelt es sich bei dem Verschlusselement um ein Schnappverschlusselement bzw. um ein Rastverschlusselement. Zweckmäßigerweise ist die Weite des Fixierungsgurtes an dem Verschlusselement bzw. mit dem Verschlusselement einstellbar.

Eine besonders empfohlene Ausführungsform der Erfindung ist dadurch gekennzeichnet, dass der Fixierungsgurt quer zur Längsrichtung des Fixierungsgurtes angeordnete Fixierungsgurt-Griffschlaufen aufweist. Diese Fixierungsgurt-Griffschlaufen dienen ebenso wie die Handgriffe an den Haltegurten als Handgriffe für einen Patienten bzw. für die Hand bzw. die Hände eines Patienten. Beim Transfer eines Patienten, insbesondere beim Umbetten oder Umsetzen des Patienten kann sich der Patient mit einer Hand bzw. mit seinen Händen an den Fixierungsgurt-Griffschlaufen der Jacke des Pflegers festhalten. Auch auf diese Weise erfolgt eine gleichmäßige Kraftverteilung beim Transfer des Patienten, so dass der Rücken des Pflegers effektiv geschont wird. Zweckmäßigerweise sind die Fixierungsgurt-Griffschlaufen über den Umfang bzw. die Länge des Fixierungsgurtes verteilt angeordnet und bevorzugt gleichmäßig verteilt angeordnet. - Es liegt im Rahmen der Erfindung, dass eine Fixierungsgurt-Griffschlaufe einen auf der Jacke aufliegenden und vorzugsweise an der Jacke fixierten Unterabschnitt und einen darauf angeordneten Oberabschnitt aufweist, wobei zwischen Unterabschnitt und Oberabschnitt eine quer zum Fixierungsgurt angeordnete Öffnung vorgesehen ist, durch die die Hand eines Patienten greifen kann und sich an der Fixierungsgurt-Griffschlaufe festhalten kann. Zweckmäßigerweise ist der Fixierungsgurt als Ganzes bzw. durchgehend zumindest zweilagig ausgebildet. Es liegt dann im Rahmen der Erfindung, dass die Lagen des Fixierungsgurtes zwischen den Öffnungen bzw. Fixierungsgurt-Griffschlaufen aneinander fixiert sind, vorzugsweise miteinander vernäht sind. Empfohlenermaßen beträgt die Breite des Fixierungsgurtes 3,5 bis 6,5 cm, bevorzugt 4 bis 6 cm.

Eine besonders bevorzugte Ausführungsform der Erfindung ist dadurch gekennzeichnet, dass die auf dem Brustteil angeordneten Haltegurtenden der beiden Haltegurte an dem Fixierungsgurt befestigt sind und vorzugsweise mit dem Fixierungsgurt vernäht sind. Zweckmäßigerweise sind die Haltegurtenden mit dem Fixierungsgurt und mit dem Brustteil der Jacke verbunden bzw. vernäht. Es empfiehlt sich, dass die Haltegurtenden im Bereich des Verschlusselementes an dem Fixierungsgurt befestigt sind. Zweckmäßigerweise sind die Haltegurtenden an gegenüberliegenden Seiten des Verschlusselementes an dem Fixierungsgurt befestigt bzw. mit dem Fixierungsgurt vernäht. Bevorzugt erstrecken sich die Haltegurte von dem Fixierungsgurt aus bzw. von dem Bereich des Verschlusselementes aus jeweils schräg nach oben zu den Schulterbereichen der Jacke. Es liegt im Rahmen der Erfindung, dass die beiden Haltegurte auf dem Brustteil an gegenüberliegenden Seiten in Bezug auf die Verschlussöffnung angeordnet sind. Dabei ist es bevorzugt, dass die beiden Haltegurte symmetrisch bezüglich der Verschlussöffnung angeordnet sind bzw. im Wesentlichen symmetrisch bezüglich der Verschlussöffnung angeordnet sind.

Gemäß besonders bevorzugter Ausführungsform der Erfindung weisen die beiden Haltegurte auf dem Brustteil eine Mehrzahl von übereinander angeordneten Handgriffen auf. - Es liegt im Rahmen der Erfindung, dass die Handgriffe der Haltegurte als Haltegurt-Griffschlaufen ausgebildet sind. Empfohlenermaßen weist eine Haltegurt-Griffschlaufe einen auf dem Brustteil aufliegenden und vorzugsweise an dem Brustteil fixierten Unterabschnitt auf sowie einen darauf angeordneten Oberabschnitt. Zwischen Unterabschnitt und Oberabschnitt ist eine quer zum Haltegurt angeordnete Öffnung vorgesehen, durch die die Hand eines Patienten greifen kann. Bevorzugt ist ein Haltegurt zumindest im Bereich des Brustteils durchgehend zumindest zweilagig ausgebildet und empfohlenermaßen sind zwischen den Öffnungen bzw. zwischen den Haltegurt-Griffschlaufen die Lagen aneinander fixiert, vorzugsweise miteinander vernäht. Insoweit ist die bevorzugte Ausbildung der Haltegurte zumindest im Bereich des Brustteils ähnlich der bevorzugten Ausbildung des Fixierungsgurtes.

Es liegt im Rahmen der Erfindung, dass sich die beiden Haltegurte über die Schulterbereiche der Jacke bis auf das Rückenteil der Jacke erstrecken und vorzugsweise an dem Rückenteil der Jacke fixiert sind, zweckmäßigerweise mit dem Rückenteil vernäht sind. Gemäß besonders bevorzugter Ausführungsform kreuzen sich die beiden Haltegurte auf dem Rückenteil der Jacke. Bevorzugt erstrecken sich die beiden Haltegurte von den Schulterbereichen der Jacke schräg nach unten, so dass sie sich auf dem Rückenteil kreuzen. - Empfohlenermaßen sind die beiden auf dem Rückenteil angeordneten Haltegurte bzw. deren dort angeordneten Haltegurtenden an dem Fixierungsgurt befestigt. Vorzugsweise sind die beiden Haltegurte bzw. deren auf dem Rückenteil angeordneten Haltegurtenden mit dem Fixierungsgurt und mit dem Rückenteil der Jacke verbunden und bevorzugt vernäht. - Es empfiehlt sich, dass die beiden Haltegurte jeweils eine Breite von 2 bis 4 cm, bevorzugt von 2,5 bis 3,5 cm, aufweisen.

Der Erfindung liegt die Erkenntnis zugrunde, dass mit der erfindungsgemäßen Krankenpflegerjacke mit Handgriffen an den Haltegurten sowie vorzugsweise Handgriffen bzw. Griffschlaufen an dem Fixierungsgurt ein sehr effektiver und einfacher Transfer von Patienten, beispielsweise eine Umbettung von Patienten, möglich ist. Dadurch, dass sich der Patient beim Anheben durch den Krankenpfleger bzw. beim Transfer an den Handgriffen und/oder an den Griffschlaufen des Fixierungsgurtes festhalten kann, erfolgt eine sehr gleichmäßige Kraftverteilung über die Krankenpflegerjacke. Damit ist für den Krankenpfleger ein sehr rückenschonender Transfer möglich. Insoweit zeichnet sich die erfindungsgemäße Krankenpflegerjacke gegenüber den bislang bekannten Krankenpflegerjacken durch beachtliche Vorteile aus. Es ist auch hervorzuheben, dass die erfindungsgemäße Krankenpflegerjacke mit wenig Aufwand und relativ kostengünstig hergestellt werden kann. Grundsätzlich können auch bereits vorhandene herkömmliche Krankenpflegerjacken mit den erfindungsgemäßen Komponenten auf verhältnismäßig einfache Weise ausgerüstet werden. Die für die erfindungsgemäße Krankenpflegerjacke eingesetzten textilen Materialien können problemlos so ausgewählt werden, dass sie kochfest, trocknerfest und autoklavierbar sind.

Nachfolgend wird die Erfindung anhand einer lediglich ein Ausführungsbeispiel darstellenden Zeichnung näher erläutert. Es zeigen in schematischer Darstellung:
- **Fig.1**: eine Ansicht der erfindungsgemäßen Krankenpflegerjacke von vorne,
- **Fig. 2**: eine Ansicht des Gegenstandes nach Fig. 1 von hinten,
- **Fig. 3**: eine perspektivische Ansicht der Jacke in einer ersten Gebrauchsstellung und
- **Fig. 4**: eine perspektivische Ansicht der Jacke in einer zweiten Gebrauchsstellung.

Die Figuren zeigen eine erfindungsgemäße Krankenpflegerjacke als Hilfsmittel zum Transfer von Patienten P, insbesondere zum Umbetten oder Umsetzen von Patienten P. Die Jacke weist ein die Brust des Krankenpflegers bedeckendes Brustteil 1 und ein den Rücken des Krankenpflegers bedeckendes Rückenteil 2 auf. Das Brustteil 1 ist mit dem Rückenteil 2 fest verbunden, und zwar sind Brustteil 1 und Rückenteil 2 an ihren Seiten miteinander verbunden und an den beiden Schulterbereichen 4 der Jacke miteinander verbunden. Das Brustteil 1 weist eine vom Hals bzw. vom Kragen 6 der Jacke aus abwärts verlaufende Verschlussöffnung 7 auf, die im Ausführungsbeispiel mit einem als Reißverschluss ausgebildeten Befestigungselement 8 verschließbar ist. Die Verschlussöffnung 7 ist zweckmäßigerweise und im Ausführungsbeispiel mittig in dem Brustteil 1 der Jacke angeordnet. Die Jacke weist fernerhin in an sich üblicher Weise zwei Ärmel 13 auf.

Nach bevorzugter Ausführungsform und im Ausführungsbeispiel sind zwei Haltegurte 3 vorgesehen, die sich jeweils von unten nach oben über das Brustteil 1 bis in die Schulterbereiche 4 der Jacke erstrecken. Jeder Haltegurt 3 ist an dem Brustteil 1 der Jacke fixiert, und zwar bevorzugt und im Ausführungsbeispiel an dem Brustteil 1 angenäht. Vorzugsweise und im Ausführungsbeispiel weist jeder an dem Brustteil 1 aufliegende bzw. fixierte Haltegurt 3 eine Mehrzahl von übereinander angeordneten Handgriffen 5 auf. Im Ausführungsbeispiel sind bei jedem Haltegurt 3 drei Handgriffe 5 übereinander angeordnet. Wenn ein Krankenpfleger K einen Patienten P beispielsweise umbetten oder umsetzen möchte, kann sich der Patient P mit seinen Händen an den Handgriffen 5 festhalten (siehe insbesondere auch Fig. 3).

Bevorzugt und im Ausführungsbeispiel ist ein im Bauchbereich des Krankenpflegers K über das Brustteil 1 und das Rückenteil 2 der Jacke umlaufender Fixierungsgurt 9 vorhanden, der im Ausführungsbeispiel mit einem als Schnappverschluss ausgebildeten Verschlusselement 10 verschließbar ist. Zweckmäßigerweise und im Ausführungsbeispiel ist das Verschlusselement 10 des Fixierungsgurtes 9 vor der Verschlussöffnung 7 des Brustteils 1 angeordnet. Im Übrigen kann vorzugsweise und im Ausführungsbeispiel an dem Verschlusselement 10 bzw. mit dem Verschlusselement 10 die Weite des Fixierungsgurtes 9 eingestellt werden. Nach besonders bevorzugter Ausführungsform und im Ausführungsbeispiel weist der Fixierungsgurt 9 quer zur Längsrichtung des Fixierungsgurtes 9 angeordnete Fixierungsgurt-Griffschlaufen 11 auf. Diese Fixierungsgurt-Griffschlaufen 11 dienen ebenfalls als Handgriffe zum Festhalten für einen Patienten P (siehe insbesondere auch Fig. 4). Vorzugsweise und im Ausführungsbeispiel sind die Fixierungsgurt-Griffschlaufen 11 über den Umfang bzw. die Länge des Fixierungsgurtes 9 verteilt bzw. gleichmäßig verteilt. Empfohlenermaßen und im Ausführungsbeispiel ist der Fixierungsgurt 9 zweilagig ausgebildet. Dadurch können die Fixierungsgurt-Griffschlaufen 11 auf einfache Weise realisiert werden. Zwischen den Öffnungen bzw. Fixierungsgurt-Griffschlaufen 11 sind die beiden Lagen des Fixierungsgurtes 9 aneinander fixiert und vorzugsweise miteinander vernäht sowie besonders bevorzugt auch mit der Jacke vernäht.

Es liegt im Rahmen der Erfindung, dass die auf dem Brustteil 1 angeordneten Haltegurtenden 12 der beiden Haltegurte 3 an dem Fixierungsgurt 9 befestigt sind, und zwar vorzugsweise im Bereich des Verschlusselementes 10 an dem Fixierungsgurt 9 befestigt sind. Vorzugsweise und im Ausführungsbeispiel erstrecken sich die Haltegurte 3 von dort aus jeweils schräg nach oben zu den Schulterbereichen 4 der Jacke. Empfohlenermaßen und im Ausführungsbeispiel sind die beiden Haltegurte 3 auf dem Brustteil 1 an gegenüberliegenden Seiten in Bezug auf die Verschlussöffnung 7 angeordnet, und zwar bevorzugt und im Ausführungsbeispiel symmetrisch bezüglich der Verschlussöffnung 7 angeordnet.

Nach empfohlener Ausführungsform und im Ausführungsbeispiel sind die Handgriffe 5 ähnlich wie die Fixierungsgurt-Griffschlaufen 11 als Haltegurt-Griffschlaufen ausgebildet. An diesen Haltegurt-Griffschlaufen kann sich der Patient P auf einfache und bequeme Weise beim Transfer bzw. beim Umbetten festhalten (siehe Fig. 3). Vorzugsweise und im Ausführungsbeispiel ist auch der Haltegurt 3 im Bereich des Brustteils 1 zweilagig ausgebildet und zwischen den Öffnungen bzw. zwischen den als Haltegurt-Griffschlaufen ausgebildeten Handgriffen 5 sind diese beiden Lagen aneinander fixiert und bevorzugt miteinander vernäht, besonders bevorzugt auch mit der Jacke vernäht.

Insbesondere in der Fig. 2 ist erkennbar, dass sich nach empfohlener Ausführungsform und im Ausführungsbeispiel die beiden Haltegurte 3 über die Schulterbereiche 4 der Jacke bis auf das Rückenteil 2 erstrecken und an dem Rückenteil 2 fixiert sind, bevorzugt an dem Rückenteil 2 angenäht sind. Empfohlenermaßen und im Ausführungsbeispiel kreuzen sich die beiden Haltegurte 3 auf dem Rückenteil 2. Dazu werden die Haltegurte 3 von den Schulterbereichen 4 der Jacke schräg nach unten zum Fixierungsgurt 9 hingeführt und die beiden auf dem Rückenteil 2 angeordneten Haltegurtenden 14 der Haltegurte 3 sind an dem Fixierungsgurt 9 befestigt, und zwar vorzugsweise mit dem Fixierungsgurt 9 vernäht und besonders bevorzugt auch mit der Jacke bzw. mit dem Rückenteil 2 vernäht.

Die Fig. 3 und 4 zeigen die erfindungsgemäße Krankenpflegerjacke in zwei Gebrauchsstellungen. Der Krankenpfleger K trägt diese Krankenpflegerjacke zum Transfer bzw. zum Umbetten eines Patienten P. Bei diesem Transfer bzw. bei diesem Umbetten kann sich der Patient einerseits an den Handgriffen 5 der Haltegurte 3 festhalten (Fig. 3). Andererseits kann er sich aber auch an den Fixierungsgurt-Griffschlaufen 11 des Fixierungsgurtes 9 festhalten (Fig. 4). In beiden Fällen erfolgt eine optimale Kraftverteilung über die erfindungsgemäße Krankenpflegerjacke und somit kann der Krankenpfleger K den Patienten P auf einfache und besonderes rückenschonende Weise anheben bzw. umbetten.

## Patentansprüche

1. Krankenpflegerjacke als Hilfsmittel zum Bewegen von Patienten, insbesondere zum Umbetten oder Umsetzen von Patienten, wobei die Jacke ein die Brust des Krankenpflegers bedeckendes Brustteil (1) und ein den Rücken des Krankenpflegers bedeckendes Rückenteil (2) aufweist, wobei Brustteil (1) und Rückenteil (2) fest miteinander verbunden sind, wobei zumindest zwei Haltegurte (3) vorgesehen sind, die sich jeweils von unten nach oben über das Brustteil (1), insbesondere bis in die Schulterbereiche (4) der Jacke erstrecken, wobei jeder Haltegurt (3) an der Jacke fixiert ist und wobei jeder Haltegurt (3) am Brustteil (1) der Jacke zumindest einen Handgriff (5) für einen Patienten bzw. für die Hand eines Patienten aufweist.

2. Krankenpflegerjacke nach Anspruch 1, wobei das Brustteil (1) eine vom Hals bzw. vom Kragen (6) aus abwärts verlaufende Verschlussöffnung (7) aufweist, die mit zumindest einem Befestigungselement (8) verschließbar ist.

3. Krankenpflegerjacke nach einem der Ansprüche 1 oder 2, wobei ein im Bauchbereich oder im Hüftbereich des Krankenpflegers über das Brustteil (1) und das Rückenteil (2) der Jacke umlaufender Fixierungsgurt (9) vorhanden ist, der mittels zumindest eines Verschlusselementes (10) verschließbar ist.

4. Krankenpflegerjacke nach einem der Ansprüche 1 oder 3, wobei das Verschlusselement (10) des Fixierungsgurtes (9) an der Verschlussöffnung (7) des Brustteils (1) bzw. vor der Verschlussöffnung (7) des Brustteils (1) angeordnet ist.

5. Krankenpflegerjacke nach einem der Ansprüche 1 bis 4, wobei die Weite des Fixierungsgurtes (9) an dem Verschlusselement (10) bzw. mit dem Verschlusselement (10) einstellbar ist.

6. Krankenpflegerjacke nach einem der Ansprüche 1 bis 5, wobei der Fixierungsgurt (9) quer zur Längsrichtung des Fixierungsgurtes (9) angeordnete Fixierungsgurt-Griffschlaufen (11) aufweist.

7. Krankenpflegerjacke nach einem der Ansprüche 1 bis 6, wobei die auf dem Brustteil (1) angeordneten Haltegurtenden (12) der beiden Haltegurte (3) an dem Fixierungsgurt (9) befestigt sind.

8. Krankenpflegerjacke nach einem der Ansprüche 2 bis 7, wobei die beiden Haltegurte (3) auf dem Brustteil (1) an gegenüberliegenden Seiten in Bezug auf die Verschlussöffnung (7) angeordnet sind.

9. Krankenpflegerjacke nach einem der Ansprüche 1 bis 8, wobei die beiden Haltegurte (3) auf dem Brustteil (1) eine Mehrzahl von übereinander angeordneten Handgriffen (5) aufweisen.

10. Krankenpflegerjacke nach einem der Ansprüche 1 bis 9, wobei die Handgriffe (5) als Haltegurt-Griffschlaufen ausgebildet sind.

11. Krankenpflegerjacke nach einem der Ansprüche 1 bis 10, wobei die beiden Haltegurte (3) sich über die Schulterbereiche (4) der Jacke bis auf das Rückenteil (2) der Jacke erstrecken und vorzugsweise an dem Rückenteil (2) der Jacke fixiert sind.

12. Krankenpflegerjacke nach Anspruch 11, wobei sich die beiden Haltegurte (3) auf dem Rückenteil (2) kreuzen.

13. Krankenpflegerjacke nach einem der Ansprüche 11 oder 12, wobei die beiden auf dem Rückenteil (2) angeordneten Haltegurte (3) an dem Fixierungsgurt (9) befestigt sind.

14. Krankenpflegerjacke nach einem der Ansprüche 1 bis 13, wobei die beiden Haltegurte (3) jeweils eine Breite von 2 bis 4 cm, bevorzugt von 2,5 bis 3,5 cm, aufweisen.
